# DEMANDE DE BREVET EUROPEEN

(11) **EP 1 159 990 A1**
(43) Date de publication de la demande: **05.12.2001**
(21) Numéro de dépôt: 01420112.3
(22) Date de dépôt: 17.05.2001
(51) Int. Cl.: A63C 9/00

(54) **Dispositif de rehaussement destiné à être monté sur une planche de glisse**

(30) Priorité: 31.05.2000 FR 0006971
(71) Demandeur: SKIS ROSSIGNOL S.A., 38500 Voiron (FR)
(72) Inventeur: Billon, Pierre, 38500 Voiron (FR); Restani, Eric, 38500 Voiron (FR)
(74) Mandataire: Palix, Stéphane

(57) **Abrégé**

Dispositif de rehaussement destiné à être monté sur la face supérieure d'une planche de glisse, comprenant une plateforme apte à recevoir les éléments d'une fixation, caractérisé en ce qu'il comporte au moins une pièce formant coulisseau (2, 3) apte à être solidarisée à la planche, et comprenant :
◆ des moyens (14) permettant le coulissement de la plateforme (1) par rapport au coulisseau (2, 3) ;
◆ des moyens (18, 32, 33) autorisant la solidarisation de la plateforme (1) par rapport au coulisseau (2, 3) ;
de sorte que la zone de la plateforme (1) coopérant avec le coulisseau (2, 3) peut être rendue alternativement mobile ou fixe par rapport à la face supérieure de la planche .

## Description

### Domaine technique

L'invention se rattache au domaine des sports de glisse sur neige. Elle vise plus précisément un dispositif de rehaussement destiné à être monté sur une planche telle qu'un ski alpin ou analogue. Elle permet, grâce à un dispositif unique, de donner plusieurs types de comportements à la planche en jouant sur sa raideur.

### Techniques antérieures

Il est connu d'équiper les planches de glisse sur neige, et plus particulièrement les skis alpins avec des dispositifs de rehaussement destinés à recevoir la fixation. Plus précisément, de tels dispositifs comprennent généralement une plaque ou plateforme qui est montée sur la face supérieure du ski. Cette plateforme reçoit ensuite par vissage les éléments de la fixation que sont la butée et la talonnière.

Différentes solutions pour le montage de la plateforme sur la planche de glisse ont déjà été envisagées. Ainsi, dans le document FR 2 128 919, on a proposé d'équiper la face supérieure d'une planche de glisse avec une glissière. Cette glissière solidarisée à la face supérieure du ski reçoit par coulissement la plateforme proprement dite, qui est profilée pour que ses extrémités latérales coopèrent avec les arêtes latérales de la glissière. De la sorte, il est possible d'interchanger différentes plateformes comportant des éléments de fixation montés à des distances différentes sans avoir à réaliser des trous supplémentaires dans la planche. Ce dispositif présente l'inconvénient majeur de posséder une raideur importante qui s'ajoute à celle du ski, et vient donc brider ce dernier.

Une variante de ce dispositif a été décrite dans le document US 4 022 491. Le monoski décrit dans ce document comprend une glissière solidaire de la face supérieure du ski. Cette glissière comprend deux rails à l'intérieur desquels peuvent coulisser des demi-plateformes supportant les éléments de la fixation. Il est ainsi possible de régler la position longitudinale des deux éléments de la fixation, et donc de positionner de façon optimale le point milieu de la chaussure selon les souhaits de l'utilisateur. La rigidité des demi-plateformes supportant la fixation s'ajoute à celle de la planche proprement dite, et en provoque donc le bridage dont on a cité les inconvénients.

Dans le document US 5 785 342, on a également décrit un autre type de dispositif de rehaussement. Ce dispositif comprend une plateforme recevant la fixation, qui est montée sur un élément en matériau viscoélastique interposé entre la plateforme et la face supérieure du ski. Pour permettre un mouvement relatif de la plateforme par rapport au ski, les vis d'ancrage de la plateforme traversent des ouvertures allongées, qui autorisent ainsi un déplacement de la plateforme par rapport à ces points d'ancrage de la planche. On observe ainsi un léger débridage de la plateforme par rapport à la planche.

On a proposé d'autres variantes de plateforme telles que notamment celles décrites dans le document WO 83/03360, dans lequel seule une des extrémités de la plateforme est solidarisée à la planche, l'autre extrémité possédant alors une capacité de coulissement.

Ainsi, certaines des plateformes existantes sont destinées à assurer un débridage de la fixation par rapport au ski. D'autres de ces plateformes assurent au contraire une rigidification de la planche par l'ajout de la raideur de la plateforme. Ces différents types de plateforme possèdent des propriétés mécaniques qui sont très différentes. Les moyens d'accrochage de ces plateformes sur la planche sont également très variés.

L'utilisateur, selon qu'il souhaite donc un ski plus ou moins bridé, doit aujourd'hui choisir la plateforme adéquate et la remplacer lorsqu'il souhaite faire évoluer le comportement de sa planche. Cette possibilité est relativement hypothétique puisque les plateformes de nature différente sont rarement solidarisées à la planche par des moyens d'ancrage identiques.

Un premier problème que se propose de résoudre l'invention est celui de pouvoir faire évoluer le degré de bridage du ski avec une même plateforme. En outre, pour obtenir différents comportements, les fabricants de matériel sont obligés d'avoir une gamme élargie dont la gestion présente certains inconvénients. Un second problème que se propose de résoudre l'invention est celui de l'adaptabilité d'une même plateforme de rehaussement à différentes pratiques de bridage.

### Exposé de l'invention

L'invention concerne donc un dispositif de rehaussement destiné à être monté sur la face supérieure d'une planche de glisse, comprenant une plateforme apte à recevoir des éléments d'une fixation.

Conformément à l'invention, ce dispositif se caractérise en ce qu'il comporte au moins une pièce formant coulisseau apte à être solidarisée à la planche, et comprenant:
◆ des moyens permettant le coulissement de la plateforme par rapport au coulisseau ;
◆ des moyens autorisant la solidarisation de la plateforme par rapport au coulisseau ;
de sorte que la zone de la plateforme coopérant avec le coulisseau peut être rendue alternativement mobile ou fixe par rapport à la face supérieure de la planche .

Autrement dit, la plateforme est reliée à la face supérieure de la planche par une pièce par rapport à laquelle elle peut soit coulisser, soit être fermement maintenue. De la sorte, on permet à cette zone de la plateforme d'être soit fixe par rapport à la planche, soit légèrement coulissante. Ainsi, lorsque la plateforme reste coulissante par rapport au coulisseau, on favorise le débridage de la plateforme par rapport au ski tout en conservant un guidage longitudinal de la plaque par rapport à la planche. A l'inverse, lorsque la plateforme est fermement solidarisée au coulisseau, on crée un point d'ancrage de la plateforme par rapport à la planche, ce qui augmente le phénomène de bridage.

Ainsi, lorsque l'utilisateur souhaite utiliser ses skis selon une pratique plus agressive, il a la possibilité de solidariser la plateforme au coulisseau correspondant pour augmenter la raideur de son ski. A l'inverse, lorsque la plateforme est désolidarisée du coulisseau correspondant, un degré de liberté supplémentaire est attribué à la plateforme, qui peut alors légèrement se déplacer par rapport à la face supérieure du ski lors des flexions de la planche.

Les coulisseaux peuvent être avantageusement des pièces indépendantes rapportées sur la planche. Ils peuvent également être intégrés dans la structure de la planche lors de sa fabrication.

Le nombre de coulisseaux caractéristiques peut être variable en fonction de la pratique souhaitée. Ainsi, le dispositif peut ne comporter qu'un seul coulisseau situé à proximité d'une extrémité de la planche. Dans ce cas, la plateforme peut être solidarisée de façon définitive à la planche par l'autre extrémité, ou bien encore par son niveau médian.

Dans une autre forme de réalisation, le dispositif peut comporter deux coulisseaux, situés chacun à proximité de l'extrémité de la plateforme. Dans ce cas, il est possible de bloquer le déplacement de la plateforme par rapport à chacun de ces coulisseaux, à savoir soit par rapport au coulisseau avant, soit par rapport au coulisseau arrière, ou bien encore par rapport aux deux coulisseaux. On obtient donc trois comportements différents de la planche, chacun étant plus spécifiquement approprié à un type de pratique.

Dans le cas où le dispositif comporte une zone d'accrochage dans la face supérieure de la planche, cette zone d'accrochage peut être de natures très différentes. Ainsi, on peut prévoir une pièce additionnelle apte à être solidarisée à la face supérieure de la planche, et sur laquelle la plateforme est solidarisée.

Selon une autre solution, la zone d'accrochage peut être constituée par une excroissance de la plateforme, apte à être solidarisée à la face supérieure de la planche.

Dans une autre variante, la zone d'accrochage peut venir au contact d'un bossage présent sur la face supérieure de la planche et constituant une surépaisseur.

Avantageusement en pratique, le dispositif conforme à l'invention peut comporter un élément entretoise interposé entre la face supérieure de la planche et la plateforme, pour limiter la flexion de cette dernière. Autrement dit, on met en place un élément qui comble une partie du volume situé entre le dessous de la plateforme et le dessus de la planche pour éviter que la plateforme ne se déforme lorsque la planche subit un cintrage.

Dans une forme particulière de réalisation, le coulisseau peut comporter une zone proéminente coulissant à l'intérieur d'une gorge de forme complémentaire ménagée sur la face inférieure de la plateforme.

Bien entendu, l'invention couvre également la géométrie inverse dans laquelle la plateforme comprend une zone proéminente qui coulisse dans une gorge complémentaire du coulisseau.

Dans une forme d'exécution particulière, la zone proéminente peut être articulée par rapport au reste du coulisseau autour d'un axe perpendiculaire au plan longitudinal médian de la plateforme, de manière à faciliter le coulissement lors d'efforts de flexion.

Autrement dit, le coulisseau peut posséder une capacité de déformation qui lui permet d'encaisser les fortes déformations de la planche, pour éviter que la partie du coulisseau coulissant dans la plateforme ne vienne se coincer et provoque donc un bridage inopiné.

Avantageusement en pratique, la gorge peut présenter au moins une zone de plus large ouverture permettant l'introduction de la zone proéminente du coulisseau dans la gorge lors de la mise en place de la plateforme sur le coulisseau. Cette disposition permet donc d'installer la plaque facilement lorsque les coulisseaux sont déjà montés sur la planche.

Dans une forme particulière de réalisation, le dispositif peut comporter un élément viscoélastique interposé entre le coulisseau et la plateforme, de manière à assurer un certain confort et un amortissement d'une partie des vibrations se transmettant depuis la planche jusqu'à la plateforme.

Dans une forme particulière, le dispositif peut comporter en outre des butées aptes à limiter le coulissement de la plateforme par rapport au coulisseau. Cette disposition s'avère particulièrement avantageuse dans le cas où la plateforme n'est reliée à la planche que par un seul coulisseau.

### Description sommaire des figures

La manière de réaliser l'invention ainsi que les avantages qui en découlent ressortiront bien de la description des modes de réalisation qui suivent à l'appui des figures annexées dans lesquelles :
La figure 1 est une vue de dessous d'un dispositif conforme à l'invention.
La figure 2 est une vue en coupe selon le plan II-II' de la figure 1.
La figure 3 est une vue de dessous en perspective sommaire du dispositif de la figure 1.
La figure 4 est une vue de dessus du dispositif de la figure 1.
La figure 5 est une vue de dessus en perspective sommaire du dispositif de la figure 1, dans lequel tous les éléments sont dissociés et montrés avant montage, et dans une configuration dans laquelle les extrémités avant et arrière de la plateforme peuvent coulisser.
La figure 6 correspond à la figure 5 dans laquelle sont prévus des moyens de solidarisation des coulisseaux avant et arrière par rapport à la plateforme.
La figure 7 est une vue en coupe du dispositif conforme à l'invention, au niveau du coulisseau, et selon une variante de réalisation.

### Manière de réaliser l'invention

Comme déjà dit, l'invention concerne un dispositif de rehaussement des éléments d'une fixation. De nombreuses architectures peuvent être adoptées et l'invention n'est en aucun cas limitée à la seule forme de réalisation illustrée dans les figures.

Ainsi, comme illustré aux figures 1 et 3, le dispositif comporte essentiellement une plateforme (1), sur laquelle sont montés les éléments de la fixation (non représentés), et deux coulisseaux (2, 3) destinés à être solidarisés à la planche de glisse. Les coulisseaux (2, 3) comprennent trois ouvertures (10, 11, 12) permettant le passage de vis d'accrochage sur la planche de glisse. Le coulisseau avant (3) est avantageusement profilé pour ne pas déborder latéralement de la plateforme (1).

Comme illustré à la figure 2, le coulisseau (2) se compose essentiellement d'un plot (13) dont la face inférieure (17) vient au contact de la face supérieure de la planche de glisse, et d'une zone excroissance (14) présente sur une partie de la face supérieure du plot (13). Cette zone en excroissance (14) comprend une zone de liaison (15) avec le plot (13) et une zone de plus forte largeur (16) en forme de sommet. Comme illustré aux figures 5 et 6, la zone en excroissance (14) est localisée respectivement à l'avant du coulisseau arrière, et à l'arrière du coulisseau avant de manière à libérer sur la face supérieure du plot (13) un espace permettant le passage de la vis d'accrochage dans la planche.

Comme illustré à la figure 2, le coulisseau (2) coopère avec la plateforme (1) pour permettre à cette dernière soit de coulisser longitudinalement, soit d'être maintenue fixe et mobile par rapport à la planche.

La plateforme (1) illustrée à la figure 2 présente une structure métallique tubulaire comprenant une pluralité de cavités (20, 21) ainsi que des nervures (22, 23) de rigidification. Bien entendu, l'invention n'est pas limitée à cette seule géométrie de plateforme, mais couvre bien d'autres structures.

Selon une caractéristique de l'invention, la plateforme (1) comprend une gorge longitudinale (25), au moins dans la zone de coopération avec le coulisseau (2, 3). Cette gorge accueille la partie en excroissance (14) du coulisseau (2, 3). L'ouverture (26) de cette gorge (25) est resserrée pour maintenir la zone en excroissance (15) prisonnière de la gorge (25). De la sorte, tout mouvement vers le haut de la plateforme (1) est impossible. Comme illustré aux figures 1 et 4, l'ouverture (25) de la gorge est élargie dans une zone adjacente à celle dans laquelle se trouve le coulisseau (2, 3). L'ouverture (27) de la gorge dans cette zone est légèrement supérieure à la largeur de la zone évasée (16) de la zone en excroissance (14). Ainsi, c'est dans cette zone (27) de plus forte largeur de la gorge (25) que le coulisseau (2,3) est introduit puis translaté dans sa zone de travail.

Plus précisément, lorsque les coulisseaux (2, 3) sont montés sur planche, la plateforme (1) est mise en place sur les coulisseaux en présentant la zone (27) de la gorge (25) la plus large au regard des coulisseaux (2, 3).

Par la suite, la plateforme (1) est légèrement translatée pour que la zone en excroissance (14) des coulisseaux soit emprisonnée par la zone de la gorge (25) correspondante.

Par ailleurs, le dispositif de rehaussement comporte au niveau central deux pièces (4, 5) formant entretoise. Ces pièces (4, 5) sont des plots solidarisés à la face supérieure de la planche de glisse par des vis d'accrochage (29) traversant les trois perçages (28). Ces plots (4, 5) sont de forme générale parallélipédique, et reçoivent sur leur face supérieure le contact de la face inférieure de la plateforme (1). Comme illustré aux figures 5 et 6, la plateforme est solidarisée à ces pièces (4, 5) par l'intermédiaire de vis d'accrochage (30) traversant des ouvertures (31) ménagées à cet effet sur la plateforme (1). De la sorte, la plateforme (1) est fermement solidarisée à la planche de glisse à son niveau médian.

Ces éléments entretoises (4, 5) s'interposent entre la plateforme (1) et la face supérieure de la planche de glisse, de manière à éviter une flexion trop importante de la planche si celle-ci ne reposait que sur les deux coulisseaux (2, 3). On conçoit que les plots (4, 5) peuvent être remplacés par une excroissance de la plateforme dirigée vers le bas, qui viendrait au contact de la face supérieure de la planche. Ces excroissances peuvent être constituées par des nervures se prolongeant jusqu'au contact de la face supérieure de la planche.

Dans une autre variante non illustrée, les plots (4, 5) peuvent être remplacés par un bossage présent sur la face supérieure de la planche, et dont l'épaisseur serait telle qu'il vient au contact de la face inférieure de la plateforme. Des solutions mixtes incluant un bossage de moindre épaisseur sur la planche et une zone en excroissance sous la plateforme peuvent être envisagées.

Comme déjà dit, la forme du coulisseau (2, 3) permet à la plateforme (1) de coulisser longitudinalement par rapport au coulisseau, et donc par rapport à la planche de glisse auquel ce dernier est solidarisé. Ce mouvement de coulissement est particulièrement intéressant lorsque la plateforme comporte un point fixe par rapport à la planche, et que la planche fléchit. Dans ce cas, l'extrémité libre de la plateforme ne suit pas le mouvement de flexion de la planche, mais au contraire coulisse légèrement par rapport à la face supérieure de la planche grâce au coulisseau caractéristique. On limite ainsi l'influence de la rigidité de la plateforme et de la semelle de la chaussure sur celle de la planche seule. On limite donc le bridage de la planche.

Lorsque la planche fléchit, et que la zone excroissance (14) du coulisseau (2, 3) se déplace dans la gorge (25). Des contraintes sont générées du fait que la plateforme (1) est légèrement inclinée par rapport à la face supérieure de la planche de glisse. Dans ce cas, la solution illustrée à la figure 7 peut s'avérer avantageuse. Plus précisément, la partie en excroissance (40) du coulisseau (41) est alors constituée d'une pièce indépendante du plot (42). Elle est montée avec un degré d'articulation par rapport à ce dernier. Comme illustré à la figure 7, la pièce (40) pénétrant dans la gorge (25) comporte un pied (43) qui est encastré dans un logement complémentaire (44) du plot (42). Ce pied (43) comporte un axe transversal (45) perpendiculaire au plan longitudinal médian de la plateforme. Cet axe transversal (45) peut par exemple être mis en place latéralement par rapport au plot. La pièce en excroissance (40) possède ainsi une capacité de pivotement qui permet à sa face supérieure de s'incliner légèrement par rapport au reste du plot (41), et donc de rester parallèle à la plateforme (1) lorsque celle-ci s'incline très légèrement par rapport au plot et donc à la planche.

Avantageusement en pratique, la zone excroissance (40) peut également porter une couche en matériau viscoélastique (46) assurant le contact entre le coulisseau et la plateforme. Un amortissement est donc obtenu, avec une sensation de confort pour l'utilisateur.

Selon une caractéristique de l'invention, la plateforme (1) peut être soit laissée coulissante par rapport aux coulisseaux (2, 3), soit être solidarisée à ce dernier, comme illustré à la figure 6. Dans ce cas, des vis d'accrochage (32 ,34) traversent la plateforme (1) par les ouvertures (33, 35) et viennent se visser dans des logements (18) présents dans le coulisseau (2, 3). De la sorte, les extrémités de la plateforme (1) sont maintenues fixes par rapport aux coulisseaux (2, 3) et donc à la planche. Dans ce cas, la raideur de la plateforme (1) comprise entre le coulisseau et le point d'ancrage (1) central (4, 5) se combine avec celle de la planche. On obtient donc un bridage du ski qui peut s'avérer intéressant pour augmenter la raideur de ce dernier, notamment pour les pratiques sportives et agressives.

Ces vis peuvent être remplacées par un autre moyen de verrouillage rapide, facilitant les manoeuvres de bridage/débridage.

Il est à noter que le passage d'une configuration dans laquelle les extrémités de la plateforme sont coulissantes (figure 5) à la configuration dans laquelle les extrémités de la plateforme sont fixes (figure 6), s'obtient par le simple vissage des quatre vis (32, 34), et sans aucune autre modification du dispositif de rehaussement. Il s'agit donc là d'une opération particulièrement simple qui permet donc à l'utilisateur d'adapter le comportement de la planche à ses souhaits, de façon très rapide. Du point de vue du fabriquant, la conception du dispositif de rehaussement permet avec un dispositif unique d'assurer une fonction de bridage ou de débridage.

Bien entendu, l'utilisateur peut moduler à souhait la position et le nombre de points d'accrochage. Ainsi, il peut soit solidariser l'extrémité avant, soit l'extrémité arrière, soit encore les extrémités, soit encore aucune des deux.

A chacune de ces possibilités correspond un comportement particulier.
Lorsque les deux extrémités sont liées à la planche, cette dernière est fortement bridée.

A l'inverse, lorsque les deux extrémités sont coulissantes, la planche est totalement débridée. Lorsque l'une seule des extrémités est fixe par rapport à la planche, le bridage est partiel.

L'invention couvre également des variantes non représentées dans lesquelles une des extrémités est montée fixe de façon permanente sur la planche par l'intermédiaire d'un plot analogue aux plots (4, 5) de la figure 1, ou des solutions équivalentes.

Il ressort de ce qui précède que le dispositif de rehaussement conforme à l'invention présente de multiples avantages, et notamment :
- la possibilité de régler le degré de bridage d'une planche ;
- l'adaptabilité d'un même dispositif de rehaussement à un grand nombre de planches requérant ou non un bridage ;

## Revendications

1. Dispositif de rehaussement destiné à être monté sur la face supérieure d'une planche de glisse, comprenant une plateforme apte à recevoir les éléments d'une fixation, **caractérisé en ce qu'**il comporte au moins une pièce formant coulisseau (2, 3) apte à être solidarisée à la planche, et comprenant :
◆ des moyens (14) permettant le coulissement de la plateforme (1) par rapport au coulisseau (2, 3) ;
◆ des moyens (18, 32, 33) autorisant la solidarisation de la plateforme (1) par rapport au coulisseau (2, 3) ;
de sorte que la zone de la plateforme (1) coopérant avec le coulisseau (2, 3) peut être rendue alternativement mobile ou fixe par rapport à la face supérieure de la planche .

2. Dispositif selon la revendication 1, **caractérisé en ce qu'**il comporte un coulisseau (2, 3) situé à proximité d'une extrémité de la plateforme (1).

3. Dispositif selon la revendication 1, **caractérisé en ce qu'**il comporte deux coulisseaux (2, 3) situés chacun à proximité d'une extrémité de la plateforme (1).

4. Dispositif selon la revendication 1, **caractérisé en ce qu'**il comporte en outre une zone d'accrochage sur la face supérieure de la planche.

5. Dispositif selon la revendication 4, **caractérisé en ce que** la zone d'accrochage est constituée par une pièce additionnelle (4, 5) apte à être solidarisée à la face supérieure de la planche, et sur laquelle est solidarisée la plateforme (1).

6. Dispositif selon la revendication 4, **caractérisé en ce que** la zone d'accrochage est constituée par une excroissance de la plateforme, apte à être solidarisée à la face supérieure de la planche.

7. Dispositif selon la revendication 4, **caractérisé en ce que** la zone d'accrochage vient au contact d'un bossage présent sur la face supérieure de la planche.

8. Dispositif selon la revendication 3, **caractérisé en ce qu'**il comporte un élément entretoise (4, 5) interposé entre la face supérieure de la planche et la plateforme, pour limiter la flexion de cette dernière.

9. Dispositif selon la revendication 1, **caractérisé en ce que** le coulisseau (2, 3) comporte une zone proéminente (14) coulissant à l'intérieur d'une gorge (25) d'une forme complémentaire ménagée sur la face inférieure de la plateforme (1).

10. Dispositif selon la revendication 9, **caractérisé en ce que** la zone proéminente (40) est articulée par rapport au reste du coulisseau (41) autour d'un axe (45) perpendiculaire au plan longitudinal médian de la plateforme, de manière à faciliter le coulissement lors des fortes flexions de la planche.

11. Dispositif selon la revendication 9, **caractérisé en ce que** la gorge (25) présente au moins une zone (27) de plus large ouverture permettant l'introduction de la zone proéminente (14) du coulisseau (2, 3) dans la gorge (25) lors de la mise en place de la plateforme (1) sur le coulisseau (2, 3).

12. Dispositif selon la revendication 1, **caractérisé en ce qu'**il comporte un élément (46) en matériau viscoélastique interposé entre le coulisseau (41) et la plateforme (1).

13. Dispositif selon la revendication 1, **caractérisé en ce qu'**il comporte en outre des butées aptes à limiter le coulissement de la plateforme par rapport au coulisseau.
